# NEUE EUROPÄISCHE PATENTSCHRIFT

(11) **EP 0 553 321 B2**
(45) Veröffentlichungstag und Bekanntmachung des Hinweises auf die Entscheidung über den Einspruch: **18.08.1999**
(45) Hinweis auf die Patenterteilung: 07.06.1995
(21) Anmeldenummer: 92916319.4
(22) Anmeldetag: 18.07.1992
(51) Int. Cl.: B65H 43/00, B65H 29/04

(54) **EINRICHTUNG ZUR REGELUNG UND/ODER STEUERUNG EINZELNER STELLELEMENTE IM AUSLEGERBEREICH EINER DRUCKMASCHINE**
DEVICE FOR REGULATING AND/OR CONTROLLING INDIVIDUAL SETTING ELEMENTS IN THE SHEET DELIVERY REGION OF A PRINTING MACHINE
DISPOSITIF POUR LA REGULATION ET/OU LA COMMANDE DE DIFFERENTS ELEMENTS MARGEURS AU VOISINAGE DU RECEVEUR DE FEUILLES D'UNE MACHINE A IMPRIMER

(30) Priorität: 16.08.1991 DE 4127095; 21.01.1992 DE 4201480; 24.06.1992 DE 4220582
(43) Veröffentlichungstag der Anmeldung: 04.08.1993
(73) Patentinhaber: Heidelberger Druckmaschinen Aktiengesellschaft, 69115 Heidelberg (DE)
(72) Erfinder: BLASER, Peter, Theobald, D-6912 Dielheim (DE); HAUCK, Dieter, D-6930 Eberbach (DE); MILTNER, Karl-Hermann, D-6915 Dossenheim (DE); RODI, Anton, D-6906 Leimen 3 (DE)
(74) Vertreter: Fey, Hans-Jürgen
(86) Internationale Anmeldenummer: EP9201641
(87) Internationale Veröffentlichungsnummer: WO9303990

(56) Entgegenhaltungen:
- EP-A- 0 243 661
- DE-A- 3 413 179
- Dissertation von Eduard Simek "Bogenbremsung an der Hinterkante in der Bogenauslage von Bogendruckmaschinen"

## Beschreibung

Die Erfindung bezieht sich auf eine Einrichtung zur Regelung und/oder Steuerung einzelner Stellelemente im Bereich des Auslegers einer Bogendruckmaschine, wobei mindestens eine Eingabevorrichtung zur Eingabe von bogen- und druckmaschinenspezifischen Kenndaten und mindestens eine Rechenvorrichtung zur Weiterverwendung der Kenndaten vorgesehen sind und wobei weiterhin eine Steuervorrichtung vorgesehen ist, die bei einzelnen Stellelementen eine formatabhängige Einstellung gemäß den angegebenen Kenndaten veranlaßt.

Aus der DE 34 13 179 A1 ist bereits eine Steuer- und Regelvorrichtung für den Bogenausleger einer Bogendruckmaschine bekannt geworden. Über mindestens eine Eingabevorrichtung werden das Bogenformat, das Papiergewicht sowie die Drehzahl der Maschine in eine Recheneinrichtung eingegeben. Formatabhängige Einstellungen werden entsprechend den Eingabedaten vorgenommen. Darüber hinaus erfolgt beispielsweise die Einstellung der Greiferöffnungskurve oder die Einstellung der Saugwalze nach Sollwerten, die für jeden Betriebszustand empirisch ermittelt wurden und in Form von Kennlinienfeldern in einem Speicherelement abgespeichert sind.

Als Nachteil dieser Erfindung darf sicherlich angesehen werden, daß die empirischen Ermittlungen der jeweiligen Einstelldaten in Abhängigkeit von den Größen Papiergewicht und Drehzahl sehr langwierig sind. Darüber hinaus muß die Ermittlung dieser Kennlinienfelder von einem qualifizierten Fachmann durchgeführt werden. Die Abspeicherung der Kenndatenfelder erfordert weiterhin eine hohe Speicherkapazität.

Probleme dürften sich auch daraus ergeben, daß die Kennlinienfelder keine kontinuierlichen Kennlinien enthalten. Vielmehr werden die Messungen bei einigen feststehenden Parameterkombinationen durchgeführt; anschließend werden die gemessenen Werte interpoliert. Darüber hinaus ist in der DE 34 13 179 A1 vorgesehen, daß zur Optimierung der Bogenauslage vom Drucker einzelne Einstellwerte korrigiert werden können, was zu Unstetigkeiten in den Kennlinien führt.

Ausgehend von diesem Stand der Technik liegt der vorliegenden Erfindung die Aufgabe zugrunde, eine Einrichtung zur Steuerung und/oder Regelung der Stellelemente im Bogenauslegerbereich einer Bogendruckmaschine vorzuschlagen, die unter Verwendung von papierspezifischen und druckmaschinenspezifischen Kenndaten die Einstellwerte der Stellelemente des Bogenauslegers bestimmt.

Diese Aufgabe wird dadurch gelöst, daß die Recheneinrichtung aus den Kenndaten die Energie des in der Auslage ankommenden Bogens berechnet, daß die Rechenvorrichtung weiterhin entsprechend den errechneten Energiewerten die Ansteuergrößen für die Saugwalze und/oder die Greiferöffnungskurve derart bestimmt, daß die durch diese Elemente bewirkte Energieentnahme im wesentlichen der Energie des im Auslegerbereich ankommenden Bogens entspricht und daß die Steuervorrichtung die Saugwalze und/oder die Greiferöffnungskurve entsprechend den errechneten Werten ansteuert.

Gemäß einer vorteilhaften Ausführungsform des erfindungsgemäßen Verfahrens berechnet die Rechenvorrichtung die Saugkraft der Saugwalze nach der Formel$\text{F =} \frac{{\text{m ∗ v}}^{\text{2}}}{\text{2 ∗ µ ∗ s}} \text{,}$ wobei m die Masse des Bogens, v die Geschwindigkeit des in der Auslage ankommenden Bogens. µ einen Reibwert und s die Papierlänge, über die die Saugkraft der Saugwalze wirkt, darstellt. Bei konstanter Papierlänge s, über die die Saugkraft der Saugwalze wirkt, d. h. bei fester Einstellung der Greiferöffnungskurve, ändert sich die Saugkraft F der Saugwalze in Abhängigkeit von dem Quadrat der Geschwindigkeit des in der Bogenauslage ankommenden Bogens.

Gemäß einer Weiterentwicklung des erfindungsgemäßen Verfahrens ist vorgesehen, daß bei Erreichen der maximalen Saugkraft Fₘₐₓ die Steuervorrichtung die Greiferöffnungskurve derart variiert, daß die Papierlänge, über die die Saugkraft der Saugwalze wirkt, gemäß der Formel$\text{s =} \frac{{\text{m ∗ v}}^{\text{2}}}{{\text{2 ∗ µ ∗ F}}_{\text{max}}}$ geändert wird.

Gemäß einer alternativen Ausführungsform der erfindungsgemäßen Einrichtung ist vorgesehen, daß die Recheneinrichtung in Abhängigkeit von der Energie, mit der der Bogen in der Auslage ankommt, die Papierlänge s, über die die Saugkraft der Saugwalze wirkt, gemäß der Formel$\text{s =} \frac{{\text{m ∗ v}}^{\text{2}}}{\text{2 ∗ µ ∗ F}}$ berechnet. Bei Erreichen der Stellgrenze der maximal möglichen Papierlänge sₘₐₓ, über die die Saugkraft der Saugwalze wirkt, errechnet die Recheneinrichtung die Saugkraft der Saugwalze gemäß der Formel$\text{F =} \frac{{\text{m ∗ v}}^{\text{2}}}{{\text{2 ∗ µ ∗ s}}_{\text{max}}}$ Üblicherweise wird die Vorgehensweise derart sein, daß die Saugkraft entsprechend der zuvor genannten Formel$\text{F =} \frac{{\text{m ∗ v}}^{\text{2}}}{\text{2 ∗ µ ∗ s}}$ berechnet wird. s wird dabei vorerst konstant gehalten. Bei der Einstellung von s wird berücksichtigt, daß der Bogen um so besser zur Ablage ankommt, je länger er durch die Greifer geführt wird, d. h., je kürzer s ist. Nur in Ausnahmefällen wird eine Korrektur der Bogenauslage daher über eine Änderung der Papierlänge s, über die die Saugkraft der Saugwalze wirkt, vorgenommen werden.

In einer Weiterbildung der erfindungsgemäßen Einrichtung wird vorgeschlagen, daß Eingabevorrichtungen vorgesehen sind, die der Rechenvorrichtung Informationen über den jeweiligen Farb-, Lack-, Feuchtmittel- und/oder Puderauftrag auf den Bogen zuführen, und daß die Rechenvorrichtung diesen Massezuwachs bei der Berechnung der Energie des in der Auslage ankommenden Bogens berücksichtigt. Beispielsweise kann Information über die auf den Bogen aufgetragene Farbmenge über die Stellung der Farbschieber erhalten werden. Problemlos läßt sich auch der Lack-, Feuchtmittel- und/oder Puderauftrag auf dem Bogen feststellen.

Alternativ oder zusätzlich ist eine Eingabevorrichtung vorgesehen, über die der Drucker die Saugkraft F der Saugwalze oder die Papierlänge s, über die die Saugkraft der Saugwalze wirkt, mittels eines Korrekturfaktors k beeinflußt. Wird beispielsweise in dem ursprünglichen Rechenprogramm der Massezuwachs durch den Farb-, Lack-, Feuchtmittel- oder Puderauftrag nicht berücksichtigt, so ist dem Drucker hierdurch die Möglichkeit gegeben, durch eine Korrektur der Saugkraft der Saugwalze bzw. durch eine Korrektur der Greiferöffnungskurve auf die Ablage des Bogens einzuwirken.

In einer Weiterbildung wird vorgeschlagen, daß ein von dem Drucker eingegebener Korrekturfaktor k bei der Berechnung der Saugkraft F der Saugwalze bzw. bei der Berechnung der Papierbogenlänge s berücksichtigt wird und daß bei Erreichen der Stellgrenze der Saugkraft Fₘₐₓ bzw. bei Erreichen der maximalen Papierlänge sₘₐₓ der angegebene Korrekturfaktor zur Berechnung der Papierlänge s bzw. zur Berechnung der Saugkraft F übernommen wird. Die Verwendung eines Korrekturfaktors bietet den Vorteil, daß Korrekturen über den gesamten Geschwindigkeitsbereich wirksam werden, wodurch keine Unstetigkeiten in den Einstellwerten der Stellelemente auftreten.

Vorteilhaft ist es hierbei, wenn der aufgefundene Korrekturfaktor k, der die o.k.-Einstellungen in Abhängigkeit von den vorgegebenen Parametem bewirkt, bei Druckauftragsende in den Speicher der Recheneinrichtung übernommen wird. Der gespeicherte Wert wird dann automatisch als Vorgabe bei einem Folgeauftrag mit gleichen Parametem übernommen, so daß eine erneute Korrektur der Einstellungen der Saugwalze bzw. der Greiferöffnungskurve nicht oder nur geringfügig notwendig wird.

In einer weiteren Ausführungsform des erfindungsgemäßen Verfahrens ist vorgesehen, daß die Steuervorrichtung die Pudervorrichtung derart ansteuert, daß die in Abhängigkeit von der Maschinengeschwindigkeit pro Fläche aufgetragene Pudermenge konstant ist. Weiterhin ist vorgesehen, daß die Rechenvorrichtung die auf einem Bogen aufgebrachte Pudermenge in Abhängigkeit von der Endstapelhöhe berechnet. So kann beispielsweise die auf den Bogen aufgebrachte Pudermenge von der Unterkante des Stapels bis zur Oberkante des Stapels linear abnehmen. Da der Druck auf die unteren Bogen wesentlich höher ist als auf die oberen, wird hierdurch ein Verkleben der Bogen im unteren Bereich des Stapels vermieden.

Gemäß einer Ausgestaltung der erfindungsgemäßen Einrichtung wird vorgeschlagen, daß der Steuervorrichtung über die Eingabevorrichtung Daten über die Massenverteilung eines bedruckten Bogens zuführbar sind und daß die Steuervorrichtung die Blasdüsen so ansteuert, daß über die Fläche des Bogens eine Druckverteilung erzeugt wird, die mit der Massenverteilung des Bogens korreliert.

Da die Blasdüsen durch die Steuervorrichtung derart angesteuert werden, daß die Druckverteilung der realen flächenhaften Massenverteilung des Bogens entspricht, kann der Bogen exakt und schnell auf dem Stapel abgelegt werden. Unter Umständen kann es vorteilhaft sein, die Blasdüsen so einzustellen, daß infolge der Druckverteilung der Bogen zuerst in der Bogenmitte abgelegt wird. Die Ablage kann jedoch auch so erfolgen, daß ausgehend von der zuerst abgelegten Stelle, welche in der Regel außermittig liegt, die Luft unter den Bogen schnell ihren Weg nach außen findet. So können die von oben auf den Bogen wirkenden Blasluftdüsen evtl. durch seitlich vom Stapel angeordnete Saugvorrichtungen unterstützt werden.

Die flächenhafte Massenverteilung kann mit Hilfe der Rechenvorrichtung exakt bestimmt werden, wenn dieser die Daten über die Papierdicke, den Farb-, Puder- und/oder Lackauftrag zugeleitet werden. Beispielsweise kann die Information über die Farbverteilung über die Stellung der Farbzonenschrauben ermittelt werden. Auch ist es vorteilhaft, wenn zur Ermittlung der Massenverteilung die Oberfläche des Bogens in matrixartige Flächenelemente zergliedert wird und für diese Flächenele mente neben dem Papiergewicht die Masse der Farbe, des Lacks, des Feuchtmittels und des Puders abzüglich der Verdunstung bzw. des Puderverlustes ermittelt wird. Als Hilfseinrichtungen können dabei Einrichtungen zur Messung des Gewichtes des Stapels vor dem Drucken und nach dem Drucken installiert sein. Die Einstellung einer der Massenverteilung entsprechenden Druckverteilung mittels der Blasdüsen kann in Abhängigkeit von der konstruktiven Ausführungsform in vielfältiger Art und Weise erfolgen. So ist es möglich, die Blasluftmenge, die Anzahl der zugeschalteten Blasdüsen sowie die Richtung der Blaswirkung in Abhängigkeit von den bekannten bogen- und maschinenspezifischen Daten zu variieren.

Konstruktiv vorteilhaft ist es, wenn oberhalb des Stapels eine Blasluftvorrichtung vorgesehen ist, die matrixförmig über die Oberfläche eines Bogens verteilte Luftaustrittsdüsen aufweist, wobei die Düsen mittels der Steuervorrichtung einzeln mit Blasluft beaufschlagt sind. Damit ist es möglich, an den Düsen, welche auf einen Bereich des Bogens wirken, der zuerst abgelegt werden soll, früher Blasluft austreten zu lassen als bei den restlichen Düsen. Beispielsweise werden die Düsen von der Hinterkante beginnend in Richtung Vorderkante reihenweise abgeschaltet.

Die Erfindung wird anhand der nachfolgenden Zeichnungen näher erläutert.

Es zeigt:
- Fig. 1: eine schematische Seitenansicht des Auslegerbereichs einer Bogenrotationsdruckmaschine und
- Fig. 2: eine skizzierte Darstellung der mittels des erfindungsgemäßen Verfahrens errechenbaren Größen.

In Fig. 1 ist in schematischer Seitenansicht ein Bogenausleger 1 einer nicht dargestellten Bogenrotationsdruckmaschine dargestellt. Die Ketten 2 mit den Greiferbrücken 3 laufen über die Umlenkräder 4, 5. Die Greiferbrücken befördern die Bogen 6 in Richtung des Auslagestapels 7. Eine Abbremsung des Bogens erfolgt über die Saugwalze 9, sobald der Bogen 6 über dem Auslagestapel 7 durch die Greiferbrücken 3 losgelassen wird. Die Greiferbrükken 3 werden über die Greiferöffnungskurve 10 gesteuert. Ein Niederdrücken des Bogens 6 auf den Auslagestapel 7 erfolgt mittels der Blasdüsen 11.

Die Ablage des Bogens 6 auf dem Auslagestapel 7 sollte idealerweise derart erfolgen, daß die Bremskraft F der Saugwalze 9 und die wirksame Bremsstrecke s so bemessen sind, daß bei Erreichen der Hinterkante des Auslagestapels 7 die kinetische Energie des Bogens 6 zumindest sehr gering ist. Hierdurch wird verhindert, daß der Bogen zu hart gegen die Stapelanschläge 8 prallt, was zu Beschädigungen des Bogens 6 führen würde.

Erfindungsgemäß wird die Einstellung der Saugwalze und/oder der Greiferöffnungskurve derart gesteuert, daß diese Bedingung stets erfüllt ist.

Die Größen, die zur Berechnung der Einstellung der Saugwalze 9 bzw. zur Einstellung der Greiferöffnungskurve dienen, sind in Fig. 2 schematisch dargestellt.

Fig. 2 stellt im wesentlichen den Bereich um die Saugwalze 9 gemäß Fig. 1 dar. Der Bogen 6 wird von der Greiferbrücke 3 über die Saugwalze 9 geführt. Die Saugwalze 9 ist an eine in der Zeichnung nicht dargestellte Unterdruckquelle angeschlossen. Die Saugkraft F der Saugwalze 9 ist einstellbar. So lange der Bogen 6 von den Greiferbrücken 3 geführt wird, bewegt er sich mit Maschinengeschwindigkeit. Wird der Bogen 6 von der Greiferbrücke 3 losgelassen, erfolgt infolge der Saugkraft F der Saugwalze 9 ein Abbremsen des Bogens 6. s kennzeichnet die Papierlange des Bogens 6, über die die Saugkraft F der Saugwalze 9 wirkt. Unter Berücksichtigung des Reibwertes u läßt sich die Energie, die von der Saugwalze 9 zur Bremsung des Bogens 6 und damit zur Entnahme der Energie aus dem Bogen 6 aufgebracht wird, nach der Formel$\text{E = F * µ * s}$ berechnen. Im Idealfall ist diese Entnahme der Energie aus dem Bogen gleich der kinetischen Energie 1/2 * m * v² des im Auslegerbereich einer Bogenrotationsdruckmaschine ankommenden Bogens 6.

Wie bereits erwähnt, kennzeichnet die Größe s die Papierlänge des Bogens 6, über die die Saugkraft F der Saugwalze 9 wirkt, nachdem der Bogen 6 von der Greiferbrücke 3 nicht mehr geführt wird. Zu beachten ist, daß sich die Saugwalze selbst evtl. auch dreht. Nur im Fall, daß die Saugwalze steht, kennzeichnet s die Papierlänge des Bogens 6 hinter der Saugwalze 9. Dreht sich die Saugwalze 9 in Papierlaufrichtung oder gegen die Papierlaufrichtung, so muß zusätzlich die Umfangsstrecke der Saugwalze 9 vom Zeitpunkt der öffnung der Greiferbrücken 3 bis zu dem Zeitpunkt, an dem der Bogen 6 die Saugwalze 9 passiert hat, berücksichtigt werden. Um diese Umfangsstrecke muß die Papierlänge s des Bogens 6 hinter der Saugwalze 9 bei Drehen in Papierlaufrichtung vermindert und bei Drehen gegen die Papierlaufrichtung erhöht werden.

Generell läßt sich sagen, daß die Ablage des Bogens 6 um so besser erfolgt, je länger der Bogen 6 durch die Greiferbrücken 3 geführt wird, d. h., je kürzer die Papierlänge s, über die die Saugkraft F der Saugwalze 9 wirkt, ist. Die günstigste Vorgehensweise zur Berechnung der Einstellungen der Stellelemente im Auslegerbereich wird daher die sein, daß die Einstellung der Greiferöffnungskurve 10 vorerst konstant ist. Die Saugkraft F der Saugwalze 9 läßt sich dann gemäß der Formel$\text{F =} \frac{{\text{m ∗ v}}^{\text{2}}}{\text{2 ∗ µ ∗ s}}$ in Abhängigkeit vom Quadrat der Geschwindigkeit v des im Auslegerbereich der Druckmaschine ankommenden Bogens 6 berechnen. Die zur Berechnung notwendigen Daten, wie die Masse des Bogens, bzw. seine Länge, Breite, Dicke und Dichte, ebenso wie die Geschwindigkeitsinformation, werden einem Rechner 13 über eine Eingabevorrichtung 12 zugeführt. Diese Eingabe erfolgt entweder über das Bedienpersonal oder über entsprechende Meßstellen an der Druckmaschine selbst. Beispielsweise kann über die Druckbeistellung und die Deckmarkenhöheneinstellung die Papierdicke ermittelt werden. Formatabhängige Informationen lassen sich anhand der Ziehmarkenposition oder mittels der Farbzoneneinstellung erhalten. Die Geschwindigkeit des im Auslegerbereichs ankommenden Bogens 6 ist ohne weiteres aus der Drehgeschwindigkeit der Druckmaschine bestimmbar. Information über den Farbauftrag in den einzelnen Druckwerken, der evtl. für die Korrektur der Masse m des Bogens 6 berücksichtigt wird, kann aus der Stellung der Farbzonenschrauben ermittelt werden. In ähnlicher Weise kann dem Rechner auch die Menge des auf den Bogen aufgetragenen Lackes, Feuchtmittels oder Puders bereitgestellt werden.

Ist gemäß der Formel$\text{F =} \frac{{\text{m ∗ v}}^{\text{2}}}{\text{2 ∗ µ ∗ s}} \text{,}$ wobei s konstant ist, die Stellkraft F der Saugwalze 9 erreicht, so berechnet der Rechner die notwendige Korrektur bei der Einstellung der Greiferöffnungskurve 10 über die Formel$\text{s =} \frac{{\text{m ∗ v}}^{\text{2}}}{{\text{2 ∗ µ ∗ F}}_{\text{max}}}$ Sollte es aus irgendwelchen Gründen vorkommen, daß beispielsweise die berechnete Saugkraft F der Saugwalze 9 bei fester Einstellung der Greiferöffnungskurve 10 nicht zu einer optimalen Auslage des Bogens 6 führt, so ist dem Bedienpersonal über die Eingabevorrichtung 12 die Möglichkeit gegeben, die Saugkraft F der Saugwalze 9 über einen Korrekturfaktor k zu beeinflussen. Wird bei Hochfahren der Geschwindigkeit v die Steligrenze der Saugkraft Fₘₐₓ der Saugwalze 9 erreicht, so berücksichtigt der Rechner 13 diesen Korrekturfaktor auch bei der Berechnung der Papierlänge s. Selbstverständlich läßt sich s auch direkt durch den Korrekturfaktor k beeinflussen. Günstig bei dieser Vorgehensweise ist, daß die Korrektur über den gesamten Geschwindigkeitsbereich wirksam wird und so zu keinen Unstetigkeiten in der Einstellung der Saugkraft bzw. der Papierlänge s, über die die Saugkraft F wirkt, führt.

Desweiteren ist vorgesehen, daß die Korrekturfaktoren in Abhängigkeit von den eingegebenen Parametern in eine Speichereinrichtung übernommen werden. Diese Korrekturen werden bei Folgeaufträgen mit gleichen Parametem automatisch zur Einstellung der Saugkraft F der Saugwalze 9 bzw. zur Einstellung der Greiferöffnungskurve 10 berücksichtigt.

## Patentansprüche

1. Einrichtung zur Regelung und/oder Steuerung einzelner Stellelemente (9,10,11) im Bereich des Auslegers (1) einer Bogendruckmaschine, wobei mindestens eine Eingabevorrichtung (12) zur Eingabe von bogen- und druckmaschinenspezifischen Kenndaten und mindestens eine Rechenvorrichtung (13) zur Weiterverwendung der Kenndaten vorgesehen sind und wobei weiterhin eine Steuervorrichtung (14) vorgesehen ist, die bei einzelnen Stellelementen (9,10,11) eine formatabhängige Einstellung gemäß den eingegebenen Kenndaten veranlaßt,
**dadurch gekennzeichnet,**
daß die Recheneinrichtung (13) aus den Kenndaten die Energie des in der Auslage ankommenden Bogens (6) berechnet,
daß die Rechenvorrichtung (13) weiterhin entsprechend den errechneten Energiewerten die Ansteuergrößen für die Saugwalze (9) und/oder die Greiferöffnungskurve (10) und/oder die Blasdüsen (11) über den Auslagestapel (7) derart bestimmt, daß die durch diese Elemente bewirkte Energieentnahme im wesentlichen der Energie des im Auslegerbereich ankommenden Bogens (6) entspricht und daß die Steuervorrichtung (14) die Saugwalze (9) und/oder die Greiferöffnungskurve (10) und/oder die Blasdüsen (11) über dem Auslagestapel (7) entsprechend den errechneten Werten ansteuert.

2. Einrichtung nach Anspruch 1,
**dadurch gekennzeichnet,**
daß die Rechenvorrichtung (14) die Saugkraft (F) der Saugwalze (9) nach der Formel$\text{F =} \frac{{\text{m ∗ v}}^{\text{2}}}{\text{2 ∗ µ ∗ s}}$ berechnet, wobei m die Masse des Bogens (6), v die Geschwindigkeit des in der Auslage ankommenden Bogens (6), µ einen Reibwert und s die Papierlänge, über die die Saugkraft (F) der Saugwalze (9) wirkt, darstellt.

3. Einrichtung nach Anspruch 2,
**dadurch gekennzeichnet,**
daß Eingabevorrichtungen (12) vorgesehen sind, die der Rechenvorrichtung (13) Informationen über den jeweiligen Farb-, Lack-. Feuchtmittel- und/oder Puderauftrag auf den Bogen zuführen und daß die Rechenvorrichtung (13) diesen Massezuwachs bei der Berechnung der Energie des in der Auslage ankommenden Bogens (6) berücksichtigt.

4. Einrichtung nach Anspruch 2 oder 3,
**dadurch gekennzeichnet,**
daß bei Erreichen der maximalen Saugkraft (Fₘₐₓ) der Saugwalze (9) die Rechenvorrichtung (13) die Papierlänge (s), über die die Saugkraft (F) der Saugwalze (9) wirkt, gemäß der Formel$\text{s =} \frac{{\text{m ∗ v}}^{\text{2}}}{{\text{2 ∗ µ ∗ F}}_{\text{max}}}$ berechnet.

5. Einrichtung nach Anspruch 1 oder 3,
**dadurch gekennzeichnet,**
daß die Recheneinrichtung (13) in Abhängigkeit von der Energie, mit der der Bogen (6) in der Auslage ankommt, die Papierlänge (s), über die die Saugkraft (F) der Saugwalze (9) wirkt, gemäß der Formel$\text{s =} \frac{{\text{m ∗ v}}^{\text{2}}}{\text{2 ∗ µ ∗ F}}$ berechnet und
daß die Steuervorrichtung (14) die Greiferöffnungskurve (10) entsprechend den berechneten Werten ansteuert.

6. Einrichtung nach Anspruch 5,
**dadurch gekennzeichnet**,
daß bei Erreichen der maximal möglichen Papierlänge (sₘₐₓ) die Rechenvorrichtung (13) die Saugkraft (F) der Saugwalze (9) gemäß der Formel$\text{F =} \frac{{\text{m ∗ v}}^{\text{2}}}{{\text{2 ∗ µ ∗ s}}_{\text{max}}}$ berechnet und daß die Steuereinrichtung (14) die Saugwalze (9) entsprechend den errechneten Werten ansteuert.

7. Einrichtung nach einem oder mehreren der vorhergehenden Ansprüche,
**dadurch gekennzeichnet**, daß eine Eingabevorrichtung (12) vorgesehen ist, über die der Drucker die Saugkraft (F) der Saugwalze (9) oder die Papierlange (s), über die die Saugkraft (F) der Saugwalze (9) wirkt, mittels eines Korrekturfaktors k beeinflußt.

8. Einrichtung nach Anspruch 4 und/oder 6,
**dadurch gekennzeichnet**,
daß eine Eingabevorrichtung (12) vorgesehen ist, über die der Drucker einen Korrekturfaktor k eingeben kann, daß die Recheneinrichtung (13) diesen Korrekturfaktor (k) bei der Berechnung der Saugkraft (F) der Saugwalze (9) bzw. bei der Papierbogenlänge (s) berücksichtigt und daß bei Erreichen der Stellgrenze der Saugkraft (Fₘₐₓ) bzw. bei Erreichen der maximalen Papierbogenlänge (sₘₐₓ) der Korrekturfaktor (k) zur Berechnung der Papierlänge (s), über die die Saugkraft (F) der Saugwalze (9) wirkt, bzw. zur Berechnung der Saugkraft (F) übemommen wird.

9. Einrichtung nach Anspruch 7 oder 8,
**dadurch gekennzeichnet**,
daß bei Druckauftragsende der Korrekturfaktoren (k) in den Speicher der Recheneinrichtung (13) übernommen werden.

10. Einrichtung nach Anspruch 1,
**dadurch gekennzeichnet,**
daß die Steuervorrichtung (14) die Pudervorrichtung derart ansteuert, daß in Abhängigkeit von der Maschinengeschwindigkeit die pro Fläche aufgetragene Pudermenge konstant ist.

11. Einrichtung nach Anspruch 10
**dadurch gekennzeichnet**,
daß die Rechenvorrichtung (13) die Pudermenge in Abhängigkeit von der Endstapelhöhe berechnet.

12. Einrichtung nach Anspruch 1,
**dadurch gekennzeichnet**,
daß der Steuervorrichtung (14) über die Eingabevorrichtung (12) Daten über die Massenverteilung eines bedruckten Bogens (6) zuführbar sind und daß die Steuervorrichtung (14) die Blasdüsen so ansteuert, daß über die Fläche des Bogens (6) eine Druckverteilung erzeugt wird, die mit der Massenverteilung des Bogens (6) korreliert.

## Claims

1. Apparatus for regulating and/or controlling individual setting elements (9,10,11) in the region of the deliverer (1) of a sheet-fed printing press, there being provided at least one input device (12) for inputting sheet-specific and printing press-specific characteristic data and at least one computing device (13) for making further use of the characteristic data and there being additionally provided a control device (14) which, in the-case of individual setting elements (9,10,11), induces a format-dependent adjustment on the basis of the input characteristic data, characterized in that the computing device (13) calculates from the characteristic data the energy of the sheet (6) arriving in the delivery, in that the computing device (13) additionally determines, according to the computed energy values, the control variables for the suction roll (9) and/or the gripper-opening cam (10) and/or the blast nozzles (11) above the delivery stack (7) such that the energy extraction effected by these elements corresponds essentially to the energy of the sheet (6) arriving in the region of the deliverer and such that the control device (14) controls the suction roll (9) and/or the gripper-opening cam (10) and/or the blast nozzles (11) above the delivery stack (7) according to the computed values.

2. Apparatus according to Claim 1, characterized in that the computing device (14) calculates the suction force (F) of the suction roll (9) according to the formula:$\text{F =} \frac{{\text{m ∗ v}}^{\text{2}}}{\text{2 ∗ µ ∗ s}}$ where m represents the mass of the sheet (6), v represents the velocity of the sheet (6) arriving in the delivery, µ represents a friction value and s represents the paper length over which the suction force (F) of the suction roll (9) is effective.

3. Apparatus according to Claim 2, characterized in that input devices (12) are provided, which feed the computing device (13) information on the respective application of ink, lacquer, damping agent and/or powder to the sheet and in that the computing device (13) takes account of this increased mass when calculating the energy of the sheet (6) arriving in the delivery.

4. Apparatus according to Claim 2 or 3, characterized in that when the maximum suction force (Fₘₐₓ) of the suction roll (9) is reached, the computing device (13) calculates the paper length (s) over which the suction force (F) of the suction roll (9) is effective according to the formula:$\text{s =} \frac{{\text{m ∗ v}}^{\text{2}}}{{\text{2 ∗ µ ∗ F}}_{\text{max}}} \text{.}$

5. Apparatus according to Claim 1 or 3, characterized in that the computing device (13), in dependence upon the energy with which the sheet (6) arrives in the delivery, calculates the paper length (s) over which the suction force (F) of the suction roll (9) is effective according to the formula:$\text{s =} \frac{{\text{m ∗ v}}^{\text{2}}}{\text{2 ∗ µ ∗ F}}$ and in that the control device (14) controls the gripper-opening cam (10) according to the calculated values.

6. Apparatus according to Claim 5, characterized in that when the maximum possible paper length (sₘₐₓ) is reached, the computing device (13) calculates the suction force (F) of the suction roll (9) according to the formula:$\text{F =} \frac{{\text{m ∗ v}}^{\text{2}}}{{\text{2 ∗ µ ∗ s}}_{\text{max}}}$ and in that the control device (14) controls the suction roll (9) according to the computed values.

7. Apparatus according to one or more of the preceding claims, characterized in that an input device (12) is provided, using which the printer influences, by means of a correction factor k, the suction force (F) of the suction roll (9) or the paper length (s) over which the suction force (F) of the suction roll (9) is effective.

8. Apparatus according to Claim 4 and/or 6, characterized in that an input device (12) is provided, using which the printer is able to input a correction factor k, in that the computing device (13) takes account of this correction factor (k) when calculating the suction force (F) of the suction roll (9), or in respect of the paper-sheet length (s), and in that when the setting limit of the suction force (Fₘₐₓ) is reached or the maximum paper-sheet length (sₘₐₓ) is reached, the correction factor (k) for calculating the paper length (s) over which the suction force (F) of the suction roll (9) is effective or for calculating the suction force (F) is transferred.

9. Apparatus according to Claim 7 or 8, characterized in that, at the end of the print order, the correction factors (k) are transferred into the memory of the computing device (13).

10. Apparatus according to Claim 1, characterized in that the control device (14) controls the powdering device such that, in dependence upon the machine speed, the quantity of powder applied per surface area is constant.

11. Apparatus according to Claim 10, characterized in that the computing device (13) calculates the quantity of powder in dependence upon the end stack-height.

12. Apparatus according to Claim 1, characterized in that the control device (14) can be fed data, via the input device (12), on the mass distribution of a printed sheet (6) and in that the control device (14) controls the blast nozzles such that, over the surface area of the sheet (6), a pressure distribution is produced which correlates with the mass distribution of the sheet (6).

## Revendications

1. Dispositif de régulation et/ou de commande de différents éléments d'ajustage (9, 10, 11) dans la zone du receveur (1) d'une machine à imprimer des feuilles, dans lequel sont prévus au moins un dispositif de saisie (12) destiné à la saisie des caractéristiques spécifiques des feuilles et de la machine à imprimer et au moins un dispositif de calcul (13) pour le traitement ultérieur des caractéristiques et dans lequel il est prévu en outre un dispositif de commande (14), qui procède pour les différents éléments d'ajustage (9, 10, 11) à un réglage dépendant du format selon les caractéristiques saisies, caractérisé en ce que le dispositif de calcul (13) calcule, à partir des caractéristiques, l'énergie de la feuille (6) parvenant dans le receveur, en ce que le dispositif de calcul (13) détermine en outre, conformément aux valeurs d'énergie calculées, les grandeurs de commande du rouleau d'aspiration (9) et/ou la came d'ouverture des pinces (10) et/ou les buses de soufflage (11) sur la pile de sortie (7), de manière que l'énergie prélevée par ces éléments correspondent sensiblement à l'énergie de la feuille (6) parvenant dans la zone du receveur et en ce que le dispositif de commande (14) commande le rouleau d'aspiration (9) et/ou la came d'ouverture des pinces (10) et/ou les buses de soufflage (11) sur la pile de sortie (7), conformément aux valeurs calculées.

2. Dispositif selon la revendication 1, caractérisé en ce que le dispositif de calcul (14) calcule la force d'aspiration (F) du rouleau d'aspiration (9) suivant la formule$\text{F =} \frac{{\text{m * v}}^{\text{2}}}{\text{2 * µ * s}}$ m étant la masse de la feuille (6), v la vitesse de la feuille (6) parvenant dans le receveur, µ le coefficient de friction et s la longueur du papier, sur laquelle agit la force d'aspiration (F) du rouleau d'aspiration (9).

3. Dispositif selon la revendication 2, caractérisé en ce que sont prévus des dispositifs de saisie (12), qui envoient au dispositif de calcul (13) des informations relatives à l'application sur la feuille d'encre, de vernis, d'agent de mouillage et/ou de poudre et en ce que le dispositif de calcul (13) tient compte de cette augmentation de masse lors du calcul de l'énergie de la feuille (6) parvenant dans le receveur.

4. Dispositif selon la revendication 2 ou 3, caractérisé en ce que dans le cas où la force maximale d'aspiration (Fₘₐₓ) du rouleau d'aspiration (9) est atteinte, le dispositif de calcul (13) calcule la longueur (s) du papier, sur laquelle agit la force d'aspiration (F) du rouleau d'aspiration (9), selon la formule$\text{s =} \frac{{\text{m * v}}^{\text{2}}}{{\text{2 * µ * F}}_{\text{max}}}$

5. Dispositif selon la revendication 1 ou 2, caractérisé en ce que le dispositif de calcul (13) calcule, en fonction de l'énergie avec laquelle la feuille (6) parvient dans le receveur, la longueur de papier (s), sur laquelle agit la force d'aspiration (F) du rouleau d'aspiration (9), selon la formule$\text{s =} \frac{{\text{m * v}}^{\text{2}}}{\text{2 * µ * F}}$ et en ce que le dispositif de commande (14) commande la came d'ouverture des pinces (10) conformément aux valeurs calculées.

6. Dispositif selon la revendication 5, caractérisé en ce que dans le cas où la longueur de papier (sₘₐₓ) maximale possible est atteinte, le dispositif de calcul (13) calcule la force d'aspiration (F) du rouleau d'aspiration (9) selon la formule$\text{F =} \frac{{\text{m * v}}^{\text{2}}}{{\text{2 * µ * s}}_{\text{max}}}$ et en ce que le dispositif de commande (4) commande le rouleau d'aspiration (9) conformément aux valeurs calculées.

7. Dispositif selon une ou plusieurs des revendications précédentes, caractérisé en ce qu'il est prévu un dispositif de saisie (12), par lequel l'imprimeur influence la force d'aspiration (F) du rouleau d'aspiration (9) ou la longueur de papier (s), sur laquelle agit la force d'aspiration (F) du rouleau d'aspiration (9), au moyen d'un facteur de correction k.

8. Dispositif selon la revendication 4 et/ou 6, caractérisé en ce qu'il est prévu un dispositif de saisie (12), par lequel l'imprimeur peut introduire un facteur de correction k, en ce que le dispositif de calcul (13) tient compte de ce facteur de correction k lors du calcul de la force d'aspiration (F) du rouleau d'aspiration (9) ou pour la longueur de la feuille de papier (s) et en ce que dans le cas où la limite de réglage de la force d'aspiration (Fₘₐₓ) ou la longueur maximale de la feuille de papier (sₘₐₓ) est atteinte, le facteur de correction (k) est repris pour calculer la longueur du papier (s), sur laquelle agit la force d'aspiration (F) du rouleau d'aspiration (9), ou pour calculer la force d'aspiration (F).

9. Dispositif selon la revendication 7 ou 8, caractérisé en ce qu'à la fin d'un travail d'impression, le facteur de correction (k) est repris dans la mémoire du dispositif de calcul (13).

10. Dispositif selon la revendication 1, caractérisé en ce que le dispositif de commande (14) commande le dispositif à poudre de manière qu'en fonction de la vitesse de la machine, la quantité de poudre appliquée par unité de surface, reste constante.

11. Dispositif selon la revendication 10, caractérisé en ce que le dispositif de calcul (13) calcule la quantité de poudre en fonction de la hauteur définitive de la pile.

12. Dispositif selon la revendication 1, caractérisé en ce qu'au dispositif de commande (14) peuvent être envoyées, par le dispositif de saisie (12), des données concernant la distribution de la masse d'une feuille (6) imprimée et en ce que le dispositif de commande (14) commande les buses de soufflage de manière que sur la surface de la feuille (6) soit produite une distribution de la pression qui est corrélée avec la distribution de la masse de la feuille (6).
